# EUROPÄISCHE PATENTSCHRIFT

(11) **EP 2 161 525 B1**
(45) Veröffentlichungstag und Bekanntmachung des Hinweises auf die Patenterteilung: **20.04.2016**
(21) Anmeldenummer: 08015786.0
(22) Anmeldetag: 08.09.2008
(51) Int. Cl.: F22B 21/00, F28D 7/08, F28D 7/16, F28F 9/00, F28F 9/02

(54) **Wärmetauscher in Modulbauweise**
Modular heat exchanger
Echangeur thermique modulaire

(43) Veröffentlichungstag der Anmeldung: 10.03.2010
(73) Patentinhaber: Balcke-Dürr GmbH, 40882 Ratingen (DE)
(72) Erfinder: Bruckmann, Wilhelm, 46049 Oberhausen (DE); Hegner, Wolfgang, Dr., 46236 Bottrop (DE); Band, Dirk, 40878 Ratingen (DE)
(74) Vertreter: Lang, Friedrich

(56) Entgegenhaltungen:
- EP-A- 0 228 722
- EP-A- 1 519 108
- DE-A1- 1 776 011
- DE-A1- 3 248 096
- DE-A1- 10 127 830
- DE-A1- 10 222 974
- DE-B- 1 199 281
- GB-A- 653 540
- US-A- 6 019 070

## Beschreibung

Die Erfindung betrifft einen Wärmetauscher in Modulbauweise für Anlagen, in denen große Last- und/oder Temperaturschwankungen auftreten, insbesondere Solarkraftwerke. Ein Wärmetauscher nach dem Oberbegriff des Ansprüche 1 und 2 ist aus GB 653 540 A bekannt.

Aus DE 29510720 U1 der Anmelderin ist ein Wärmetauscher bekannt, der sich insbesondere als Kühlluftkühler für Gasturbinen bestens bewährt hat. Dieser weist Rohre zur Trennung des wärmeabgebenden Mediums und des wärmeaufnehmenden Mediums auf. Die Rohre sind mäanderförmig verlaufend zwischen einem Einlaß-Sammelrohr und einem Auslaß-Sammelrohr angeordnet und werden von einem wärmeaufnehmenden Medium durchströmt. Das wärmeabgebende Medium umströmt diese mäanderförmig verlaufenden Rohre.

Mit Hilfe des aus DE 29510720 U1 bekannten Wärmetauschers können die aufgrund der häufigen Last- und Temperaturwechsel auftretenden Belastungen mechanischer und thermischer Art erfolgreich gemindert werden. Ferner erlaubt die mäanderartige Formgebung der Rohrbündel ein "Downsizing" des Wärmetauschers bei gleichbleibender Leistung. Trotz der aufgeführten Vorteile besteht weiterhin Bedarf an noch kompakteren und noch effizienteren Wärmetauschern, die flexibel, aber trotzdem kostengünstig hergestellt werden können. Wärmetauscher für Solarkraftwerke, insbesondere Parabolrinnenkraftwerke, müssen außerdem schnellere Anfahrgeschwindigkeiten mit hohen Temperaturgradienten aufweisen.

Daher liegt der Erfindung die Aufgabe zugrunde, den aus DE 29510720 U1 bekannten Wärmetauscher weiter zu verbessern und einen Wärmetauscher anzugeben, welcher eine noch kompaktere Bauweise ermöglicht, so dass noch weniger Platzbedarf für den Wärmetauscher erforderlich ist. Ferner ist es Aufgabe der Erfindung, neben der Senkung der Produktionskosten eine flexible Bauweise zu ermöglichen.

Die Aufgabe wird gelöst durch einen Wärmetauscher gemäß den unabhängigen Ansprüchen 1 und 2. Bevorzugte Weiterbildungen sind in den abhängigen Ansprüchen wiedergegeben.

Der erfindungsgemäße Wärmetauscher ist modular aufgebaut. Die Wärmetauschermodule, welche mindestens ein Vorwärmer-, mindestens ein Verdampfer- und mindestens ein Überhitzermodul sind, werden in einem gemeinsamen Außenmantel angeordnet, in welchem ein wärmeabgebendes Medium die Wärmetauschermodule mit den mäanderförmig verlaufenden Rohrbündeln umströmt: Der Wärmetauscher vereint also mindestens drei verschiedene Apparate in einem. Der Wärmeaustausch erfolgt nach dem Gegen- bzw. Kreuzstromprinzip. Die mäanderförmigen Rohre werden von einem wärmeaufnehmenden Medium, beispielsweise Wasser, durchströmt. Durch die mäanderförmige Anordnung der Rohrbündel wird die Baugröße des Wärmetauschers verringert, die Wärmeübertragung vom wärmeabgebenden zum wärmeaufnehmenden Medium verbessert und ferner die Thermoelastizität des Aufbaus erhöht.

Die Erfindung beruht unter anderem auf der Erkenntnis, dass durch die Anordnung der einzelnen Wärmetauschermodule in einem gemeinsamen Außenmantel die Baugröße des Wärmetauschers bei gleicher oder gar erhöhter Leistungsfähigkeit des Wärmetauschers deutlich verringert wird. Ein weiterer Vorteil der modularen Bauweise besteht in der Möglichkeit der flexiblen Anpassung einzelner Wärmetauschermodule je nach den Anforderungen. So können beispielsweise je nach Bedarf einzelne Module hinzugefügt werden oder nur einzelne Module beispielsweise durch Änderung der Rohrbündellängen modifiziert werden. Dadurch entfällt der Aufwand für eine umfangreiche Gesamtauslegung des Wärmetauschers. Außerdem können Produktionskosten gesenkt werden, da anstelle der kostenintensiven Einzelanfertigung von Wärmetauscherkomponenten Gleichteile bzw. gleiche Module verwendet werden können. Durch die Einsparung von zusätzlichen Rohrverbindungen zwischen den Einzelmodulen und durch die kompakte Bauweise werden nicht nur Materialkosten gesenkt sondern auch der Wirkungsgrad des Wärmetauschers erhöht, da der Wärmeverlust an die Umgebung dank der Abnahme der Oberfläche, welche mit der Umgebung in Kontakt steht, effektiv verringert wird.

Durch die Parallelschaltung mehrerer Verdampfermodule mittels einer Dampftrommel wird die Flexibiltät und die Effizienz weiter gesteigert. Zudem kann schnelleres Anfahren mit höheren Temperaturgradienten erreicht werden, was bei wechselnden Last- und Temperaturbedingungen von beispielsweise Solarkraftwerken von enormer Bedeutung ist. Gemäß einer bevorzugten Ausführungsvariante der Erfindung sind die Rohre, durch die das wärmeaufnehmende Medium vom Austrittssammler des jeweiligen Verdampfermoduls zur Dampftrommel strömt, so miteinander verbunden, dass sie nur einen einzigen gemeinsamen Eintritt in die Dampftrommel aufweisen. Dadurch werden weiterhin Materialkosten und auch der Wärmeverlust an die Umgebung verringert.

Ebenso können gemäß einer weiteren vorteilhaften Weiterbildung der Erfindung die Rohre, durch die das wärmeaufnehmende Medium von der Dampftrommel zum Eintrittssammler des jeweiligen Verdampfermoduls strömt, so miteinander verbunden sein, dass sie einen einzigen gemeinsamen Austritt aus der Dampftrommel aufweisen.

Gemäß der Erfindung kann der Wärmetauscher entweder horizontal oder vertikal aufgestellt werden. Die vertikale Aufstellung erlaubt eine noch bessere Flächennutzung. Dabei können mehrere der erfindungsgemäßen Wärmetauscher nebeneinander parallel auf einer relativ kleinen Fläche betrieben werden. Bei insbesondere Solarkraftanlagen sind die Platzverhältnisse ungünstig, da die Parabolrinnenkollektoren sehr viel Platz einnehmen. Die platzsparende Bauweise der erfindungsgemäßen Wärmetauscher erlaubt eine fast ortsungebundene Aufstellung, so dass die Strömungswege der aufgeheizten Medien zum Wärmetauscher zweckmäßiger Weise verkürzt werden können. Die Temperaturen des wärmeabgebenden Mediums bei Eintritt in den Wärmetauscher sind höher, so dass die Wärmeausbeute besser wird.

Die Erfindung sieht vor, dass das Wärmetauschermodul bei horizontaler Aufstellung eine Anzahl von horizontalen Rohrlagen aufweist, wobei jede Rohrlage aus einer gleichen Anzahl von Rohren gebildet wird, und dass die Rohrlagen so angeordnet sind, dass die Rohre der einzelnen Rohrlagen in vertikaler Richtung genau übereinander liegend ausgerichtet sind, wobei die Strömungsrichtungen des wärmeaufnehmenden Mediums in den vertikal benachbarten, quer zur Mittelachse des Außenmantels angeordneten Rohrabschnitten entgegengesetzt sind. Die Ausführung der Rohrbündel in einzelnen Rohrlagen ermöglicht eine extrem kompakte Bauweise. Dadurch dass die Rohre vertikal genau übereinanderliegen, können herkömmliche Abstandhalter zwischen den Rohren verwendet werden. Die entgegengesetzte Strömung in den vertikal benachbarten Rohrabschnitten, die quer zur Mittelachse des Außenmantels angeordnet sind, begünstigt die symmetrische Temperaturverteilung im Wärmetauscher in Bezug auf die Mittelachse. Entsprechendes gilt auch bei der vertikalen Aufstellung des Wärmetauschers. In diesem Fall liegen dann die Rohrlagen gegenüber der horizontalen Aufstellung um 90° verdreht, vertikal nebeneinander, wobei zweckmäßigerweise das Vorwärmermodul im gemeinsamen Außenmantel am tiefsten ist.

Vorzugsweise weisen die Ein- und Austrittssammler einen kreisförmigen Querschnitt auf. Dabei sind die Rohre einer Rohrlage auf einer Umfangsebene des jeweiligen Ein- und Austrittssammlers voneinander um einen gleichen Winkel versetzt mit dem jeweiligen Ein- und Austrittssammler verbunden. Auf diese Weise wird das Herstellungsverfahren erleichtert, da genug Platz für Schweißarbeiten, spanende Fertigung oder sonstige Arbeiten an den Sammlern geboten wird.

Weiterhin bevorzugt, sind die Rohre der benachbarten Rohrlagen so mit dem jeweiligen Ein- und Austrittssammler verbunden, dass die Rohre der einen Rohrlage bezüglich der Rohre der benachbarten Rohrlage um einen Winkel versetzt auf einer benachbarten Umfangsebene des jeweiligen Ein- und Austrittssammlers angeordnet sind. Hierdurch können die Umfangsflächen der Ein-bzw. Austrittssammler optimal ausgenutzt werden, so dass die Anordnung der Rohriagen kompakt gestaltet werden kann. Es bleibt immer noch genügend Platz für Schweißarbeiten, spanende Fertigung oder sonstige Arbeiten an den Sammlern.

Gemäß einer bevorzugten Weiterbildung der Erfindung sind die Rohre der Wärmetauschermodule in einem gemeinsamen Innengehäuse angeordnet, welcher konzentrisch innerhalb des Außenmantels angeordnet ist und eine Ein- und eine Austrittsöffnung für das wärmeabgebende Medium aufweist. Das Querschnittsprofil des Innengehäuses ist vorzugsweise rechteckig, so dass die Rohbündel möglichst eng von diesem Innengehäuse umschlossen werden. Durch die zusätzliche Umschließung der wärmeaustauschenden Komponenten wird eine weitere Isolierung zwischen den Wärmetauschermodulen und der Umgebung geschaffen. Alternativ kann der Raum zwischen dem Außenmantel und dem Innengehäuse als zusätzlicher Strömungskanal für das wärmeabgebende Medium genutzt werden. Auf diese Weise wird die Verweilzeit des wärmeabgebenden Mediums im Wärmetauscher verlängert, so dass die Wärmeübertragung zum wärmeaufnehmenden Medium verbessert wird.

Nachfolgend wird die Erfindung anhand von Figuren näher beschrieben. Es zeigen schematisch:
Fig. 1 einen Längsschnitt durch eine erste Ausführungsvariante mit Darstellung der rohrseitigen Strömungswege bei vertikaler Aufstellung;
Fig. 2 einen Längsschnitt wie Fig. 1, allerdings mit Darstellung der mantelseitigen Strömungswege;
Fig. 3 einen Längsschnitt durch eine zweite Ausführungsvariante bei horizontaler Aufstellung;
Fig. 4 eine Schnittansicht entlang der Linie B-B aus Fig. 3;
Fig. 5 eine vergrößerte Detailansicht aus Fig. 8;
Fig. 6 eine Draufsicht von Fig. 5;
Fig. 7 eine vergrößerte Detailansicht aus Fig. 3;
Fig. 8 eine Schnittansicht entlang der Linie A-A aus Fig. 3.

Figur 1 zeigt ein erstes Ausführungsbeispiel. Der Wärmetauscher 1 ist in platzsparender Weise vertikal aufgestellt. In dem Außenmantel 70 befindet sich ein Innengehäuse 80, welches ein rechteckiges Querschnittsprofil aufweist. In dem Innengehäuse sind die mäanderförmig verlaufenden Rohre 120 der einzelnen Wärmetauschermodule 10, 20, 30, 40, 50 angeordnet. Das wärmeaufnehmende Medium, beispielsweise Wasser, tritt über die Rohrleitung 91 in den Eintrittssammler 11 des Vorwärmermoduls 10 ein. Nach dem Durchströmen der Rohre 120 des Vorwärmermoduls 10 tritt es über den Austrittssammler 12 des Vorwärmermoduls 10 und über die Rohrleitung 92 in die Dampftrommel 60. Aus der Dampftrommel 60 tritt das aufgeheizte Wasser über die Rohrleitungen 93, 94, 95 in die parallel geschalteten Verdampfermodule 20, 30, 40. Über eine gemeinsame Rückflussleitung 96 strömt das Wasser-Dampf-Gemisch aus den Verdampfermodulen 20, 30, 40 wieder in die Dampftrommel 60. Die Dampftrommel 60 weist Mittel (hier nicht gezeigt) zur Abscheidung des Wassers aus dem Wasser-Dampf-Gemisch, so dass der trockene Dampf zur Überhitzung über die Rohrleitung 97 in den Eintrittssammler 51 des Überhitzermoduls 50 gelangt. Der nun im Überhitzermodul 50 überhitzte Dampf tritt über die Rohrleitung 98 aus dem Wärmetauscher und gelangt beispielsweise zur Stromerzeugung in die nachgeschaltete Turbine.

Figur 2 zeigt das gleiche Ausführungsbeispiel aus Fig. 1, allerdings wird hier der Strömungsweg des wärmeabgebenden Mediums genauer dargestellt. Das wärmeabgebende Medium, welches in diesem Fall ein über die Sonnenenergie aufgeheiztes Thermoöl ist, tritt über den Eintrittsstutzen 71 des Außenmantels 70 mit einer Temperatur von ca. 400°C ein. Über den Kanal 73, der durch den Außenmantel 70 und das Innengehäuse 80 gebildet wird, tritt das Thermoöl in das Innengehäuse 80 ein, in dem das Thermoöl die Rohre 120 des Überhitzermoduls 50, der drei Verdampfermodule 40, 30, 20 und des Vorwärmermoduls 10 der Reihe nach umströmt und dadurch die Wärme an Wasser abgibt. Anschließend strömt das abgekühlte Thermoöl über den Austrittsstutzen 72 aus dem Wärmetauscher 1.

Figur 3 zeigt ein weiteres Ausführungsbeispiel der Erfindung, wobei der Wärmetauscher 1 hierbei horizontal aufgestellt ist.

In Figur 4, der Schnittansicht entlang der Linie B-B aus Fig. 3, ist die Modulbauweise des Wärmetauschers 1 am besten sichtbar. Das Vorwärmermodul 10 mit dem Eintrittssammler 11 und dem Austrittssammler 12 weist mäanderförmig verlaufende Rohre 120 auf. Die Bauweise der anderen Wärmetauschermodule, nämlich der Verdampfermodule 20, 30, 40 sowie des Überhitzermoduls 50 ist identisch. Sie unterscheiden sich lediglich in ihren Dimensionen. Die Verdampfermodule 20, 30, 40 allerdings sind exakt gleich. Die Anzahl der Verdampfermodule 20, 30, 40 kann nach Bedarf angepasst werden. Da exakt gleiche Teile verwendet werden, ergeben sich hieraus Vorteile hinsichtlich der Herstellungskosten. Außerdem können bei Störungen ein oder mehrere, defekte Wärmetauschermodule einfach ausgebaut und durch neue ersetzt werden.

In Figur 5 wird ein erfindungsgemäßer Sammler vergrößert dargestellt. Es handelt sich hierbei um den Austrittssammler 42 des dritten Verdampfermoduls 40. Im wesentlichen unterscheiden sich die Ein- und Austrittssammler der verschiedenen Wärmetauschermodule nur geringfügig voneinander. Auch hier werden Vorteile der Modulbauweise erkennbar. Gemäß einer bevorzugten Ausführungsvariante münden die Rohre 101, 102, 103, 104 einer ersten Lage 100 in einer horizontalen Ebene um einen gleichen Winkel α versetzt in den Sammler 42. Ebenso münden die Rohre 111, 112, 113, 114 einer zweiten Lage 110 um den gleichen Winkel α versetzt in den Sammler 42.

Figur 6 zeigt eine Draufsicht auf den Sammler 42. Der Winkel α, um den ein Rohr einer Lage vom nächsten Rohr der gleichen Lage versetzt ist, beträgt in diesem Fall jeweils 45°. Die zweite Lage 110, die zur ersten Lage 100 vertikal benachbart ist, ist auf dem Sammler 42 gegenüber der ersten Lage 100 um genau β = 22,5° versetzt angeordnet, so dass die Rohre 111, 112, 113, 114 der zweiten Lage 110 in Figur 6 jeweils mittig zwischen den Rohren 101, 102, 103, 104 der ersten Lage 100 sichtbar sind. Durch diese regelmäßig horizontal und vertikal versetzte Anordnung von Einmündungen am Sammler 42 bleibt trotz der hohen Kompaktheit immer ein genügender Abstand für Schweißarbeiten oder weitere Fertigungsschritte.

Figur 7 zeigt die vergrößerte Detailansicht "X" aus Fig. 3. Alle Rohre der unterschiedlichen Lagen sind so angeordnet, dass sie vertikal genau übereinanderliegen. Durch die horizontal und vertikal genaue Ausrichtung können einfache Abstandshalter 130 gleichmäßig angeordnet werden. Ein weiterer Vorteil bei der Anordnung der Rohre 120 in Lagen besteht darin, dass die Strömungsrichtungen in den vertikal benachbarten Rohrabschnitten 210, die quer zur Mittelachse 200 des Außenmantels 70 angeordnet sind, entgegengesetzt sind.

Figur 8 zeigt einen weiteren Vorteil der Erfindung. Durch die benachbarte Anordnung der Ein- bzw. Austrittssammler 42, 51 benachbarter Wärmetauschermodule 40, 50 kann die Gesamtlänge des Wärmetauschers 1 weiter reduziert werden. Herkömmlich wurden die Sammler mittig auf der Mittelachse 200 des Wärmeträgers 1 angeordnet.

Die Figuren 9 und 10 zeigen den Aufbau der einzelnen Rohrlagen 100 und 110. In den Rohrabschnitten 210, die quer zur Mittelachse 200 des Außenmantels 70 angeordnet sind, weist jedes Rohr bezüglich seines vertikal benachbarten Rohres bei horizontaler Aufstellung bzw. bezüglich seines horizontal benachbarten Rohres bei vertikaler Aufstellung eine entgegengesetzte Richtung der Rohrströmung auf.

## Patentansprüche

1. Wärmetauscher (1) in Modulbauweise, insbesondere für mit großen Last- und/oder Temperaturwechseln betriebene Anlagen, mit einem Außenmantel (70) und einer Anzahl von Wärmetauschermodulen, wobei jedes Wärmetauschermodul, welches entweder ein Vorwärmer-(10), Verdampfer- (20, 30, 40) oder Überhitzermodul (50) ist, einen Eintrittssammler (11, 21, 31, 41, 51), einen Austrittssammler (12, 22, 32, 42, 52) sowie mäanderförmig verlaufende Rohre (120), durch die das wärmeaufnehmende Medium, insbesondere Wasser, vom Eintrittssammler (11, 21, 31, 41, 51) zum Austrittssammler (12, 22, 32, 42, 52) strömt, aufweist, und ferner die Wärmetauschermodule in dem gemeinsamen Außenmantel (70) angeordnet sind, so dass sie vom gleichen, wärmeabgebenden Medium umströmt werden, wobei die Verdampfermodule (20, 30, 40) über eine außerhalb des Außenmantels (70) angeordnete Dampftrommel (60) parallel geschaltet sind und wobei der Wärmetauscher (1) horizontal oder vertikal aufstellbar ist,
**dadurch gekennzeichnet,**
**dass** das Wärmetauschermodul bei horizontaler Aufstellung eine Anzahl von horizontalen Rohrlagen (100, 110) aufweist, wobei jede Rohrlage (100, 110) aus einer gleichen Anzahl von Rohren gebildet wird, und dass die Rohre der Rohrlagen (100, 110) in vertikaler Richtung genau übereinander liegend ausgerichtet sind, wobei die Strömungsrichtungen des wärmeaufnehmenden Mediums in vertikal benachbarten, quer zur Mittelachse (200) des Außenmantels (70) angeordneten Rohrabschnitten (210) benachbarter Rohrlagen (100, 110) entgegengesetzt sind.

2. Wärmetauscher (1) in Modulbauweise, insbesondere für mit großen Last- und/oder Temperaturwechseln betriebene Anlagen, mit einem Außenmantel (70) und einer Anzahl von Wärmetauschermodulen, wobei jedes Wärmetauschermodul, welches entweder ein Vorwärmer-(10), Verdampfer- (20, 30, 40) oder Überhitzermodul (50) ist, einen Eintrittssammler (11, 21, 31, 41, 51), einen Austrittssammler (12, 22, 32, 42, 52) sowie mäanderförmig verlaufende Rohre (120), durch die das wärmeaufnehmende Medium, insbesondere Wasser, vom Eintrittssammler (11, 21, 31, 41, 51) zum Austrittssammler (12, 22, 32, 42, 52) strömt, aufweist, und ferner die Wärmetauschermodule in dem gemeinsamen Außenmantel (70) angeordnet sind, so dass sie vom gleichen, wärmeabgebenden Medium umströmt werden, wobei die Verdampfermodule (20, 30, 40) über eine außerhalb des Außenmantels (70) angeordnete Dampftrommel (60) parallel geschaltet sind und wobei der Wärmetauscher (1) horizontal oder vertikal aufstellbar ist,
**dadurch gekennzeichnet,**
**dass** das Wärmetauschermodul bei vertikaler Aufstellung eine Anzahl von vertikalen Rohrlagen (100, 110) aufweist, wobei jede Rohrlage (100, 110) aus einer gleichen Anzahl von Rohren gebildet wird, und dass die Rohre der Rohrlagen (100, 110) in horizontaler Richtung genau nebeneinander liegend ausgerichtet sind, wobei die Strömungsrichtungen des wärmeaufnehmenden Mediums in horizontal benachbarten, quer zur Mittelachse (200) des Außenmantels (70) angeordneten Rohrabschnitten (210) benachbarter Rohrlagen (100, 110) entgegengesetzt sind.

3. Wärmetauscher nach einem der vorhergehenden Ansprüche,
**dadurch gekennzeichnet,**
**dass** die Ein- (11, 21, 31, 41, 51) und Austrittssammler (12, 22, 32, 42, 52) einen kreisförmigen Querschnitt aufweisen, und die Rohre (101, 102, 103, 104) einer Rohrlage (100) auf einer Umfangsebene des jeweiligen Ein- (41) und Austrittssammlers (42) voneinander um einen gleichen Winkel (α) versetzt mit dem jeweiligen Ein- (41) und Austrittssammler (42) verbunden sind.

4. Wärmetauscher (1) nach einem der vorhergehenden Ansprüche,
**dadurch gekennzeichnet,**
**dass** die Rohre (101, 102, 103, 104, 111, 112, 113, 114) der benachbarten Rohrlagen (100, 110) so mit dem jeweiligen Ein- (41) und Austrittssammler (42) verbunden sind, dass die Rohre (111, 112, 113, 114) der einen Rohrlage (110) bezüglich der Rohre (101, 102, 103, 104) der benachbarten Rohrlage (100) um einen Winkel (β) versetzt auf einer benachbarten Umfangsebene des jeweiligen Ein- (41) und Austrittssammlers (42) angeordnet sind.

5. Wärmetauscher nach einem der vorhergehenden Ansprüche,
**dadurch gekennzeichnet,**
**dass** die Rohre (120) der Wärmetauschermodule in einem gemeinsamen Innengehäuse (80) angeordnet sind, welcher konzentrisch innerhalb des Außenmantels (70) angeordnet ist und eine Ein- und eine Austrittsöffnung für das wärmeabgebende Medium aufweist.

6. Wärmetauscher (1) nach einem der vorhergehenden Ansprüche,
**dadurch gekennzeichnet,**
**dass** die Rohre (96a, 96b, 96c), durch die das wärmeaufnehmende Medium vom Austrittssammler (22, 32, 42) des jeweiligen Verdampfermoduls (20, 30, 40) zur Dampftrommel (60) strömt, so miteinander verbunden sind, dass sie einen einzigen gemeinsamen Eintritt (96) in die Dampftrommel (60) aufweisen.

7. Wärmetauscher (1) nach einem der vorhergehenden Ansprüche,
**dadurch gekennzeichnet,**
**dass** die Rohre (93, 94, 95), durch die das wärmeaufnehmende Medium von der Dampftrommel (60) zum Eintrittssammler (21, 31, 41) des jeweiligen Verdampfermoduls (20, 30, 40) strömt, so miteinander verbunden sind, dass sie einen einzigen gemeinsamen Austritt aus der Dampftrommel (60) aufweisen.

## Claims

1. A heat exchanger (1) in modular construction, in particular for facilities operated using large load and/or temperature changes, having an external shell (70) and a number of heat exchanger modules, each heat exchanger module, being either a preheater (10), an evaporator (20, 30, 40), or a superheater module (50), comprising an inlet header (11, 21, 31, 41, 51), an outlet header (12, 22, 32, 42, 52), and meandering pipes (120), through which the heat-absorbing medium, in particular water, flows from the inlet header (11, 21, 31, 41, 51) to the outlet header (12, 22, 32, 42, 52), and the heat exchanger modules further being situated inside the shared external shell (70), so that they have the same heat-dissipating medium flowing around them, the evaporator modules (20, 30, 40) being connected in parallel via a steam-collecting drum (60) situated outside the external shell (70), and the heat exchanger (1) being suitable to be set up horizontally or vertically,
**characterized in that**
the heat exchanger module, upon horizontal setup, comprises a number of horizontal pipe layers (100, 110), each pipe layer (100, 110) being formed by an equal number of pipes, and that the pipes of the pipe layers (100, 110) are oriented lying precisely one over another in the vertical direction, the flow directions of the heat-absorbing medium in vertically adjacent pipe sections (210) of adjacent pipe layers (100, 110) situated transversely to the central axis (200) of the external shell (70) being opposite.

2. A heat exchanger (1) in modular construction, in particular for facilities operated using large load and/or temperature changes, having an external shell (70) and a number of heat exchanger modules, each heat exchanger module, being either a preheater (10), an evaporator (20, 30, 40), or a superheater module (50), comprising an inlet header (11, 21, 31, 41, 51), an outlet header (12, 22, 32, 42, 52), and meandering pipes (120), through which the heat-absorbing medium, in particular water, flows from the inlet header (11, 21, 31, 41, 51) to the outlet header (12, 22, 32, 42, 52), and the heat exchanger modules further being situated inside the shared external shell (70), so that they have the same heat-dissipating medium flowing around them, the evaporator modules (20, 30, 40) being connected in parallel via a steam-collecting drum (60) situated outside the external shell (70), and the heat exchanger (1) being suitable to be set up horizontally or vertically,
**characterized in that**
the heat exchanger module, upon vertical setup, comprises a number of vertical pipe layers (100, 110), each pipe layer (100, 110) being formed by an equal number of pipes, and that the pipes of the pipe layers (100, 110) are oriented lying precisely adjacent to one another in the horizontal direction, the flow directions of the heat-absorbing medium in horizontally adjacent pipe sections (210) of adjacent pipe layers (100, 110) situated transversely to the central axis (200) of the external shell (70) being opposite.

3. The heat exchanger according to any one of the preceding claims,
**characterized in that**
the inlet (11, 21, 31, 41, 51) and outlet headers (12, 22, 32, 42, 52) have a circular cross-section, and the pipes (101, 102, 103, 104) of a pipe layer (100) are connected to the respective inlet (41) and outlet header (42) offset to one another by an equal angle (α) on a peripheral plane of the respective inlet (41) and outlet header (42).

4. The heat exchanger (1) according to any one of the preceding claims,
**characterized in that**
the pipes (101, 102, 103, 104, 111, 112, 113, 114) of the adjacent pipe layers (100, 110) are connected to the respective inlet (41) and outlet header (42) in such a way that the pipes (111, 112, 113, 114) of one pipe layer (110) are situated offset by an angle (β) on an adjacent peripheral plane of the respective inlet (41) and outlet header (42) in relation to the pipes (101, 102, 103, 104) of the adjacent pipe layer (100).

5. The heat exchanger according to any one of the preceding claims,
**characterized in that**
the pipes (120) of the heat exchanger modules are situated in a shared internal housing (80) which is situated concentrically inside the external shell (70), and has an inlet and an outlet opening for the heat-dissipating medium.

6. The heat exchanger (1) according to any one of the preceding claims,
**characterized in that**
the pipes (96a, 96b, 96c) through which the heat-absorbing medium flows from the outlet header (22, 32, 42) of the respective evaporator module (20, 30, 40) to the steam-collecting drum (60) are connected to one another in such a way that they have a single shared inlet (96) into the steam-collecting drum (60).

7. The heat exchanger (1) according to any one of the preceding claims,
**characterized in that**
the pipes (93, 94, 95) through which the heat-absorbing medium flows from the steam-collecting drum (60) to the inlet header (21, 31, 41) of the respective evaporator module (20, 30, 40) are connected to one another in such a way that they have a single shared outlet from the steam-collecting drum (60).

## Revendications

1. Echangeur thermique (1) de construction modulaire, en particulier pour des installations fonctionnant en utilisant des variations importantes de charge et/ou de température, ayant une enveloppe extérieure (70) et une pluralité de modules d'échange thermique, chaque module d'échange thermique étant soit un module de préchauffage (10), soit un module d'évaporation (20, 30, 40), soit un module surchauffeur (50), comprenant un collecteur d'entrée (11, 21, 31, 41, 51), un collecteur de sortie (12, 22, 32, 42, 52), et des tubes (120) en serpentin dans lesquels s'écoule le fluide absorbant la chaleur, en particulier de l'eau, du collecteur d'entrée (11, 21, 31, 41, 51) au collecteur de sortie (12, 22, 32, 42, 52), et les modules d'échange thermique étant en outre disposés à l'intérieur de l'enveloppe extérieure (70) commune de telle sorte qu'autour d'eux circule le même fluide dissipateur de chaleur, les modules d'évaporation (20, 30, 40) étant raccordés en parallèle par l'intermédiaire d'un tambour collecteur de vapeur (60) disposé à l'extérieur de l'enveloppe extérieure (70), et l'échangeur thermique (1) étant apte à être placé horizontalement ou verticalement,
**caractérisé en ce que**
le module d'échange thermique, lorsqu'il est placé horizontalement, comprend une pluralité de couches (100, 110) de tubes horizontaux, chaque couche (100, 110) de tubes étant formée d'un nombre égal de tubes, et **en ce que** les tubes des couches (100, 110) de tubes sont orientés de manière précise l'un au-dessus de l'autre dans le sens vertical, les directions d'écoulement du fluide absorbant la chaleur dans des sections de tubes verticalement adjacentes (210) de couches de tubes adjacentes (100, 110) situées transversalement à l'axe central (200) de l'enveloppe extérieure (70) étant opposées.

2. Echangeur thermique (1) de construction modulaire, en particulier pour des installations fonctionnant en utilisant des variations importantes de charge et/ou de température, ayant une enveloppe extérieure (70) et une pluralité de modules d'échange thermique, chaque module d'échange thermique étant soit un module de préchauffage (10), soit un module d'évaporation (20, 30, 40), soit un module surchauffeur (50), comprenant un collecteur d'entrée (11, 21, 31, 41, 51), un collecteur de sortie (12, 22, 32, 42, 52), et des tubes (120) en serpentin dans lesquels s'écoule le fluide absorbant la chaleur, en particulier de l'eau, du collecteur d'entrée (11, 21, 31, 41, 51) au collecteur de sortie (12, 22, 32, 42, 52), et les modules d'échange thermique étant en outre disposés à l'intérieur de l'enveloppe extérieure (70) commune de telle sorte qu'autour d'eux circule le même fluide dissipateur de chaleur, les modules d'évaporation (20, 30, 40) étant raccordés en parallèle par l'intermédiaire d'un tambour collecteur de vapeur (60) disposé à l'extérieur de l'enveloppe extérieure (70), et l'échangeur thermique (1) étant apte à être placé horizontalement ou verticalement,
**caractérisé en ce que**
le module d'échange thermique, lorsqu'il est placé verticalement, comprend une pluralité de couches (100, 110) de tubes verticaux, chaque couche (100, 110) de tubes étant formée d'un nombre égal de tubes, et **en ce que** les tubes des couches (100, 110) de tubes sont orientés s'étendant de manière précise adjacents entre eux dans le sens horizontal, les directions d'écoulement du fluide absorbant la chaleur dans des sections de tubes horizontalement adjacentes (210) de couches de tubes adjacentes (100, 110) situées transversalement à l'axe central (200) de l'enveloppe extérieure (70) étant opposées.

3. Echangeur thermique selon l'une quelconque des revendications précédentes,
**caractérisé en ce que**
les collecteurs d'entrée (11, 21, 31, 41, 51) et de sortie (12, 22, 32, 42, 52) ont une section transversale circulaire, et les tubes (101, 102, 103, 104) d'une couche (100) de tubes sont raccordés au collecteur d'entrée (41) et au collecteur de sortie (42) respectif, décalés l'un par rapport à l'autre d'un angle égal (α) sur un plan périphérique du collecteur d'entrée (41) et du collecteur de sortie (42) respectif.

4. Echangeur thermique (1) selon l'une quelconque des revendications précédentes,
**caractérisé en ce que**
les tubes (101, 102, 103, 104, 111, 112, 113, 114) des couches de tubes adjacentes (100, 110) sont raccordés au collecteur d'entrée (41) et au collecteur de sortie (42) respectif d'une manière telle que les tubes (111, 112, 113, 114) d'une couche (110) de tubes soient placés décalés d'un angle (β) sur un plan périphérique adjacent du collecteur d'entrée (41) et du collecteur de sortie (42) respectif par rapport aux tubes (101, 102, 103, 104) de la couche de tubes adjacente (100).

5. Echangeur thermique selon l'une quelconque des revendications précédentes,
**caractérisé en ce que**
les tubes (120) des modules d'échange thermique sont situés dans un boîtier intérieur partagé (80) qui est situé de manière concentrique à l'intérieur de l'enveloppe extérieure (70), et possède une ouverture d'entrée et une ouverture de sortie pour le fluide dissipateur de chaleur.

6. Echangeur thermique (1) selon l'une quelconque des revendications précédentes,
**caractérisé en ce que**
les tubes (96a, 96b, 96c) dans lesquels s'écoule le fluide absorbant la chaleur du collecteur d'entrée (22, 32, 42) depuis le module d'évaporation respectif (20, 30, 40) jusqu'au tambour (60) collecteur de vapeur sont reliés entre eux de telle sorte qu'ils aient une unique entrée partagée (96) dans le tambour (60) collecteur de vapeur.

7. Echangeur thermique (1) selon l'une quelconque des revendications précédentes,
**caractérisé en ce que**
les tubes (93, 94, 95) dans lesquels s'écoule le fluide absorbant la chaleur du tambour (60) collecteur de vapeur jusqu'au collecteur d'entrée (21, 31, 41) du module d'évaporation respectif (20, 30, 40) sont reliés entre eux de telle sorte qu'ils aient une unique sortie partagée hors du tambour (60) collecteur de vapeur.
